# FASCICULE DE BREVET EUROPEEN

(11) **EP 1 322 805 B1**
(45) Date de publication et mention de la délivrance du brevet: **01.04.2009**
(21) Numéro de dépôt: 01976366.3
(22) Date de dépôt: 05.10.2001
(51) Int. Cl.: D03C 9/06, D03C 1/14

(54) **DISPOSITIF POUR L'ACCOUPLEMENT D'UN CADRE DE LISSES SUR UN ELEMENT DE TRANSMISSION DE MOUVEMENT, ENSEMBLE D'ENTRAINEMENT ET METIER A TISSER EQUIPE D'UN TEL ENSEMBLE**
VORRICHTUNG ZUM KUPPELN EINES WEBSCHAFTES MIT EINEM BEWEGUNGSÜBERTRAGUNGSELEMENT, SCHAFTANTRIEB UND WEBMASCHINE MIT EINEM SOLCHEN ANTRIEB
DEVICE FOR COUPLING A SHAFT FRAME ON A MOVEMENT TRANSMITTING ELEMENT, DRIVING ASSEMBLY AND WEAVING MACHINE EQUIPPED THEREWITH

(30) Priorité: 06.10.2000 FR 0012840
(43) Date de publication de la demande: 02.07.2003
(73) Titulaire: STÄUBLI FAVERGES, 74210 Faverges (FR)
(72) Inventeur: FUMEX, André, F-74290 Talloires (FR)
(74) Mandataire: Myon, Gérard Jean-Pierre
(86) Numéro de dépôt international: PCT/FR2001/003080
(87) Numéro de publication internationale: WO 2002/029143

(56) Documents cités:
- EP-A- 0 297 003
- EP-A- 0 467 808
- EP-A- 0 709 504
- BE-A- 1 009 241

## Description

L'invention a trait à un dispositif pour l'accouplement d'un cadre de lisses sur un élément de transmission de mouvement d'une mécanique d'armure. L'invention a également trait à un ensemble d'entraînement des cadres de lisses à un métier à tisser incorporant un tel dispositif et à un métier à tisser équipé d'un tel dispositif ou d'un tel ensemble.

Il est connu de prévoir des systèmes mécaniques pour solidariser les cadres d'un métier à tisser avec des tiges ou câbles entraînés avec un mouvement vertical oscillant par une mécanique d'armure, notamment une ratière. EP-A-0 297 003 et EP-A-0 467 808 prévoient d'utiliser des éléments format respectivement tenon et mortaise, ce qui permet un accrochage efficace et rapide du cadre sur l'élément de transmission. Cependant, ces dispositifs connus présentent certaines limitations.

Le dispositif de EP-A-0 297 003 prévoit un réglage longitudinal du tenon sur une tige de transmission de mouvement par adhérence et coincement, grâce à des éléments en forme de coin. En cas de mauvais serrage de ces éléments, un risque de glissement important existe, ce qui peut conduire à des avaries graves du métier à tisser, notamment par le blocage des cadres et/ou la rupture des tiges de liaison.

Le dispositif de EP-A-0 467 808 prévoit que le réglage en hauteur est de type micrométrique grâce à un tenon comprenant un orifice central taraudé, ce qui évite des risques de glissement intempestif. Cependant, ce dispositif est tel que les surfaces en contact du tenon et de la mortaise sont relativement petites, alors que des efforts intenses sont transmis grâce à ces surfaces, avec des accélérations importantes, d'où un risque d'usure prématurée de ces surfaces par matage.

C'est à ces inconvénients qu'entend plus particulièrement remédier l'invention en proposant un nouveau dispositif d'accouplement dans lequel un organe formant tenon est sécurisé par rapport à un élément de transmission de mouvement, alors que les surfaces en contact de cet élément formant tenon et de l'élément formant mortaise associé sont suffisamment importantes pour supporter des efforts intenses.

Dans cet esprit, l'invention concerne un dispositif pour l'accouplement d'un cadre de lisses sur un élément de transmission de mouvement d'une mécanique d'armure, ce dispositif comprenant un organe mâle formant tenon monté sur l'élément de transmission et un organe femelle formant mortaise fixé sur un montant du cadre, l'organe-mortaise étant pourvu d'une fente centrale de passage de l'élément de transmission et définissant, de part et d'autre de cette fente, des surfaces de contact destinées à coopérer avec l'organe-tenon pour la transmission des efforts, caractérisé en ce que l'organe-tenon est formé par un ensemble comprenant :
- un écrou vissé sur une partie filetée dudit élément de transmission ;
- une noix d'accrochage formant au moins deux surfaces destinées à coopérer avec les surfaces de contact de l'organe-mortaise, cette noix étant pourvue d'un perçage traversant de passage de l'élément de transmission et de réception, avec possibilité de rotation, de l'écrou ;
- une douille pourvue d'un perçage central de passage de l'élément de transmission et apte à entraîner l'écrou en rotation autour de l'élément de transmission, à travers le perçage de la noix et
- un contre-écrou de serrage de la douille contre la noix et l'écrou précités.

Grâce à l'invention, les dimensions de la noix peuvent être prévues de telle sorte que ses surfaces destinées à coopérer avec l'organe-mortaise sont relativement importantes, alors que le réglage de la position longitudinale de l'organe-tenon n'impose pas de faire subir un mouvement de rotation à la noix autour de la tige filetée constituant l'élément de transmission, ce qui ne serait pas compatible avec la densité d'implantation habituelle des cadres dans un métier à tisser. En d'autres termes, l'écrou et le manchon permettent d'obtenir le réglage de la position de la noix le long de l'élément de transmission sans induire de rotation de cette noix, la noix pouvant ainsi conserver une orientation adaptée par rapport à l'élément-mortaise porté par le cadre.

Selon des aspects avantageux de l'invention, le dispositif incorpore une ou plusieurs des caractéristiques suivantes :
- L'écrou et la douille sont pourvus de reliefs de formes correspondantes permettant un crabotage de l'écrou et de la douille.
- La douille est pourvue d'une tête à section polygonale, ce qui lui permet d'être entraînée en rotation au moyen d'une clé usuelle.
- Le perçage de la noix comprend deux épaulements internes tournés respectivement vers les deux débouchés de ce perçage et destinés à coopérer respectivement avec des surfaces correspondantes de l'écrou et de la douille. Ces deux épaulements internes permettent de commander la position de la noix le long de l'élément de transmission grâce à l'écrou et à la douille.
- La noix est pourvue d'au moins une protubérance apte à être engagée dans la fente de l'organe-mortaise. Cette protubérance assure un positionnement adapté de la noix par rapport à l'organe-mortaise et à l'environnement du cadre.
- La noix est pourvue d'une extension dirigée à l'opposé de l'organe-mortaise lorsque l'organe-tenon est en place dans l'organe-mortaise, cette extension étant apte à être engagée dans une glissière de guidage et de retenue de l'organe-tenon. Dans ce cas, cette extension a avantageusement une section transversale globalement en forme de T.

L'invention concerne également un ensemble d'entraînement des cadres de lisses d'un métier à tisser qui comprend au moins un dispositif tel que précédemment décrit et un jeu de guides aptes à recevoir chacun une extension de la noix d'un tel dispositif, chaque guide ayant, en coupe transversale, une forme telle qu'il s'oppose à une extraction de l'extension selon une direction globalement perpendiculaire à la direction de coulissement de l'extension dans le guide considéré. On peut en outre prévoir que le guide est mobile selon une direction globalement perpendiculaire à la direction de coulissement, ce qui permet de commander un mouvement d'introduction/extraction de l'organe-tenon par rapport à l'organe-mortaise.

L'invention concerne enfin un métier à tisser équipé d'un dispositif ou d'un ensemble tels que précédemment décrits. Un tel métier est plus facile à utiliser notamment lors des changements de cadres auxquels il doit être régulièrement procédé au cours de l'utilisation d'un tel métier.

L'invention sera mieux comprise et d'autres avantages de celle-ci apparaîtront plus clairement à la lumière de la description qui va suivre d'un mode de réalisation d'un dispositif et d'un ensemble conformes à son principe mis en oeuvre dans un métier également conforme à l'invention, donnée uniquement à titre d'exemple et faite en référence aux dessins annexés dans lesquels :
- la figure 1 est une vue en perspective éclatée d'un dispositif conforme à l'invention ;
- la figure 2 est une coupe longitudinale du dispositif de la figure 1 en configuration montée ;
- la figure 3 est une vue en perspective éclatée, à plus grande échelle et avec coupe partielle, de l'élément formant tenon ;
- la figure 4 est une coupe selon la ligne IV-IV à la figure 2 et
- la figure 5 est une représentation schématique de principe d'une partie d'un métier à tisser conforme à l'invention.

Un cadre de lisses 1 d'un métier M est destiné à être entraîné par une ratière 2 grâce à des éléments de transmission de mouvement qui comprennent une bielle 3 de liaison entre la ratière et un levier coudé 4, ce levier et cette bielle étant reliés par une barre de synchronisme 5 à un second levier coudé non représenté et disposé sur l'autre côté du métier M. Le levier coudé 4 est relié par une bielle 6 à un coulisseau 7 guidé par des rails 8 et 8'. Le coulisseau est lui-même relié à un élément allongé de transmission d'effort qui est formé d'une tige 9 filetée sur une partie au moins de sa hauteur.

On note 11 le montant supérieur du cadre 1 et 12 son montant latéral du côté de la tige 9. Le montant 12 est découpé d'une rainure longitudinale 13 à fond arrondi permettant la réception de la tige 9. Le montant 12 est également pourvu de trois orifices traversants 14 permettant le montage d'une attache 20 formant mortaise et qui est constituée de deux flasques verticales 21 et 22 entre lesquelles est disposée une entretoise 23. Les flasques 21 et 22 sont pourvues de trois orifices 24 prévus pour être alignés avec les orifices 14 lors du montage de l'attache 20 sur le cadre 1. Des vis 25 ou des rivets permettent d'immobiliser l'attache 20 sur le cadre 1 en traversant les orifices 14 et 24.

Chaque flasque 21 et 22 est découpé d'une entaille 26₁, respectivement 26₂, orientée du côté de la rainure 13 lorsque l'attache 20 est montée sur le cadre 1. On note X-X' la direction principale du montant latéral 12 du cadre 1. Les entailles 26₁ et 26₂ sont respectivement délimitées par des bords inférieurs 27 et des bords supérieurs 28, ces bords 27 et 28 étant globalement perpendiculaires à la direction X-X', c'est-à-dire globalement horizontaux, en configuration d'utilisation du métier.

On note 29 le volume défini entre les flasques 21 et 22. Ce volume allongé constitue une fente de réception partielle de la tige 9 ainsi que cela ressort des explications qui suivent.

Un ensemble 40 formant tenon est prévu pour être monté sur la tige 9 et introduit partiellement dans les entailles 26₁ et 26₂ pour interagir avec les bords 27 et 28.

Cet ensemble 40 comprend un écrou 41 destiné à être vissé sur une partie filetée 9a de la tige 9. Cet écrou 41 a une surface radiale externe 42 globalement cylindrique et présente deux dents 43 et 44 s'étendant chacune selon une direction globalement parallèle à un axe central X₁ de la tige 9 lorsque l'écrou 41 est en place sur cette tige.

L'ensemble 40 comprend également une noix 45 pourvue d'un perçage traversant 46, qui n'est pas taraudé et dont les dimensions sont telles que la noix 45 peut librement coulisser autour de la partie filetée 9a.

Comme il ressort plus clairement de la figure 3, la surface radiale interne du perçage 46 est pourvue d'une collerette 47 définissant deux épaulements 48, 49 respectivement orientés vers le débouché inférieur 46a et vers le débouché supérieur 46b du perçage 46. Lorsque la noix 45 repose sur l'écrou 41, l'épaulement 48 est en appui sur la surface supérieure 41a de l'écrou 41.

La noix 45 est pourvue d'une protubérance 50 dont la largeur L₅₀ est légèrement inférieure à la largeur l₂₉ de la fente 29, de telle sorte que cette protubérance 50 peut être engagée dans la fente 29 de l'attache 20. La protubérance 50 est interrompue par le perçage 46.

De part et d'autre de la protubérance 50 sont définies deux surfaces 51 et 52 destinées à venir en appui contre les bords supérieurs 28 des entailles 26₁ et 26₂. La longueur L des surfaces 51 et 52 est relativement importante ce qui permet un appui réparti de la noix 45 sur les bords 28.

La surface inférieure 53 de la noix 45, c'est-à-dire la surface opposée aux surfaces 51 et 52, constitue une surface d'appui sur les bords 27 des entailles 26₁ et 26₂.

Selon un mode de réalisation non représenté de l'invention, il serait possible de prévoir une protubérance analogue à la protubérance 50 au niveau de la surface 53.

La noix 45 est également pourvue d'une extension 54 à section transversale globalement en forme de T qui est destinée à être engagée dans un guide en forme de glissière 100 définissant une rainure 101 à section interne globalement en forme de T. La largeur minimum l₁₀₁ de la rainure 101 est inférieure à la largeur maximum l₅₄ de l'extension 54, de telle sorte qu'une fois engagée dans la rainure 101, l'extension 54 ne peut pas en être déplacée dans le plan du cadre selon une direction Y-Y' perpendiculaire à sa direction X₂ de coulissement dans le guide 100.

Une douille 55 appartient également à l'ensemble 40 et est pourvue d'un perçage central 56 de diamètre suffisant pour permettre un coulissement de la douille 55 autour de la partie 9a de la tige 9. La douille 55 est pourvue d'une collerette radiale externe 57 destinée à venir en appui contre l'épaulement 49 lorsque la partie inférieure 58 de la collerette 57 est engagée dans le perçage 46. La partie 58 est pourvue de dents 59 et 60 aptes à venir en prise avec les dents 43 et 44 de l'écrou 41, à travers le perçage 46, ce qui permet de solidariser en rotation les éléments 41 et 55.

La douille 55 est également pourvue d'une tête hexagonale 61 permettant sa manoeuvre grâce à une clé classique.

Un contre-écrou 62 est également prévu dans l'ensemble 40 pour être vissé sur la partie 9a de la tige 9 afin de bloquer la douille 55 contre la noix 45 et l'écrou 41. L'organe tenon 40 comprend donc un ensemble formé des éléments 41, 45, 55 et 62.

Grâce aux dimensions des surfaces 51, 52 et 53, l'appui de l'organe-tenon 40 contre l'organe-mortaise 20 est réparti sur des aires relativement importantes, ce qui évite un matage des surface 51 à 53 ou des bords 27 et 28.

Le réglage de la position de l'ensemble 40 le long de la tige 9 est micrométrique et réalisé grâce à l'écrou 41 sur lequel repose la douille 45. En effet, lorsqu'il convient d'ajuster la position de l'ensemble 40, il suffit de manoeuvrer la douille 55 à la main pour entraîner en rotation l'écrou 41 qui tourne alors librement à l'intérieur du perçage 46 et se déplace le long de la tige 9 en entraînant en translation la noix 45 sans entraîner celle-ci en rotation. Lorsque la position recherchée est atteinte, il suffit de serrer le contre-écrou 62 contre la douille 55 en utilisant la tête hexagonale 61, ce qui a pour effet d'immobiliser fermement l'ensemble 40, et en particulier la noix 45, sur la tige 9. Le réglage de la position longitudinale de l'ensemble 40 par rapport à la tige 9 a lieu sans que la noix 45 ne soit mise en rotation, ce qui permet de conserver l'extension 54 en place dans le guide 100 et évite une interférence entre des organes-tenons adjacents dans un métier à tisser.

Les éléments 50 et 54 ont tous deux pour fonction de garantir le bon positionnement de la noix 45 par rapport à la fente 29 et, en variante, un seul de ces éléments peut être employé sur une noix d'un dispositif conforme à l'invention.

L'invention présente l'avantage particulier que, dans le cas où un nombre restreint de cadres de lisses est utilisé pour le tissage d'une pièce d'étoffe, les tiges 9 qui ne sont pas associées à des cadres sont maintenues dans des positions sensiblement verticales par la coopération des extensions 54 et des guides 100, de telle sorte qu'elles ne peuvent pas tomber ou s'accrocher.

Comme il ressort plus clairement de la figure 5, chaque guide 100 peut être monté sur un support 102 articulé autour d'un axe 103 par rapport à un élément 104 du bâti du métier M, ce qui permet d'envisager un mouvement F transversal par rapport à la direction X-X', c'est-à-dire un mouvement d'approche ou d'éloignement des guides 100 et des organes-tenons 40 du métier par rapport aux organes-mortaises 20 selon la direction Y-Y'.

Bien entendu, un seul support 102 peut être utilisé pour tous les guides 100 d'un métier à tisser.

Comme cela ressort également de la figure 5, les rails de guidage 8 et 8' peuvent être supportés par le support 102 ce qui permet de faire pivoter chaque tige 9 sur la totalité de sa longueur.

D'autres modes de réglage de la position des organes-tenons selon la direction Y-Y' peuvent être envisagés, tels que des organes de manoeuvre à vis, par excentrique ou sur glissière.

Dans tous les cas, un ensemble d'entraînement des cadres dans le métier à tisser conforme à l'invention permet une mise en place aisée et simultanée des organes-tenons associés aux éléments de transmission de mouvement dans les organes-mortaises associés à différents cadres, éventuellement avec l'assistance d'un moteur.

L'invention a été représentée avec une ratière positive, elle est bien entendu applicable avec une ratière négative, telle que connue, par exemple, de EP-A-0 297 003 et, plus généralement dans tout métier à tisser dans lequel les cadres de lisses doivent être mis en mouvement, par exemple avec une mécanique à cames.

## Revendications

1. Dispositif pour l'accouplement d'un cadre de lisses sur un élément de transmission de mouvement d'une mécanique d'armure, ledit dispositif comprenant un organe mâle (40) formant tenon monté sur ledit élément de transmission (9) et un organe femelle (20) formant mortaise fixé sur ledit cadre (1), ledit organe-mortaise étant pourvu d'une fente centrale de passage dudit élément de transmission et définissant, de part et d'autre de ladite fente, des surfaces de contact (27, 28) destinées à coopérer avec l'organe-tenon pour la transmission des efforts, **caractérisé en ce que** ledit organe-tenon est formé par un ensemble (40) comprenant
- un écrou (41) vissé sur une partie filetée (9a) dudit élément de transmission (9) ;
- une noix d'accrochage (45) formant au moins deux surfaces (51-53) destinées à coopérer avec les surfaces de contact (27, 28) de l'organe-mortaise (20), ladite noix étant pourvue d'un perçage traversant (46) de passage dudit élément de transmission et de réception, avec possibilité de rotation, dudit écrou ;
- une douille (55) pourvue d'un perçage central (56) de passage dudit élément de transmission et apte à entraîner ledit écrou en rotation autour dudit élément de transmission, à travers ledit perçage de ladite noix et
- un contre-écrou (62) de serrage de la douille contre ladite noix et ledit écrou précités.

2. Dispositif selon la revendication 1, **caractérisé en ce que** ledit écrou (41) et ladite douille (55) sont pourvus de reliefs (43, 44, 59, 60) de formes correspondantes permettant un crabotage dudit écrou et dudit manchon.

3. Dispositif selon l'une des revendications 1 ou 2, **caractérisé en ce que** ladite douille (55) est pourvue d'une tête (61) à section polygonale.

4. Dispositif selon l'une des revendications précédentes, **caractérisé en ce que** ledit perçage (46) de ladite noix (45) comprend deux épaulements internes (48, 49) tournés respectivement vers les deux débouchés (46a, 46b) dudit perçage et destinés à coopérer respectivement avec des surfaces correspondantes (41a, 57) dudit écrou (41) et de ladite douille (55).

5. Dispositif selon l'une des revendications précédentes, **caractérisé en ce que** ladite noix (45) est pourvue d'au moins une protubérance (50) apte à être engagée dans ladite fente (29) dudit organe-mortaise (20).

6. Dispositif selon l'une des revendications précédentes, **caractérisé en ce que** ladite noix (45) est pourvue d'une extension (54) dirigée à l'opposé dudit organe-mortaise (20) lorsque ledit organe-tenon (40) est en place dans ledit organe-mortaise, ladite extension étant apte à être engagée dans une glissière (100) de guidage et de retenue dudit organe-tenon.

7. Dispositif selon la revendication 6, **caractérisé en ce que** ladite extension (54) a une section transversale globalement en forme de T.

8. Ensemble d'entraînement des cadres de lisses (1) d'un métier à tisser, **caractérisé en ce qu'**il comprend au moins un dispositif (20, 40) selon l'une des revendications précédentes et un jeu de guides (100) aptes à recevoir chacun une extension (54) de la noix (45) dudit dispositif, chaque guide ayant, en coupe transversale, une forme (l₁₀₁) telle qu'il s'oppose à une extraction de ladite extension selon une direction (Y-Y') globalement perpendiculaire à la direction (X₂) de coulissement de ladite extension dans ledit guide.

9. Ensemble selon la revendication 8, **caractérisé en ce que** ledit guide (100) est mobile selon une direction (Y-Y') globalement perpendiculaire à ladite direction de coulissement (Y₂).

10. Métier à tisser équipé d'un dispositif (20, 40) selon l'une des revendications 1 à 7 ou d'un ensemble (20, 40, 100) selon l'une des revendications 8 ou 9.

## Claims

1. Device for coupling a heald frame to a movement transmission element of a heald loom, the device comprising a male member (40) which forms a tenon mounted on the transmission element (9) and a female member (20) which forms a mortise fixed to the frame (1), the mortise member being provided with a central aperture for passage of the transmission element and defining, at one side and the other of the aperture, contact surfaces (27, 28) which are intended to co-operate with the tenon member for the transmission of forces, **characterised in that** the tenon member is formed by an assembly (40) comprising
- a nut (41) which is screwed onto a threaded portion (9a) of the transmission element (9);
- a fastening nut (45) which forms at least two surfaces (51-53) which are intended to co-operate with the contact surfaces (27, 28) of the mortise member (20), the nut being provided with a through-hole (46) for passage of the transmission and receiving element, with the possibility of rotating the nut;
- a bush (55) which is provided with a central hole (56) for passage of the transmission element and which is capable of rotating the nut about the transmission element, through the hole of the nut and
- a counter-nut (62) for clamping the bush against the nut and the nut which are mentioned above.

2. Device according to claim 1, **characterised in that** the nut (41) and the bush (55) are provided with reliefs (43, 44, 59, 60) having corresponding shapes which allow the nut and the sleeve to engage.

3. Device according to either claim 1 or claim 2, **characterised in that** the bush (55) is provided with a head (61) having a polygonal cross-section.

4. Device according to any one of the preceding claims, **characterised in that** the hole (46) of the nut (45) comprises two inner shoulders (48, 49) which are directed towards the two openings (46a, 46b) of the hole, respectively, and which are intended to co-operate with corresponding surfaces (41a, 57) of the nut (41) and the bush (55), respectively.

5. Device according to any one of the preceding claims, **characterised in that** the nut (45) is provided with at least one protuberance (50) which is capable of being engaged in the aperture (29) of the mortise member (20).

6. Device according to any one of the preceding claims, **characterised in that** the nut (45) is provided with an extension (54) which is directed in the opposite direction to the mortise member (20) when the tenon member (40) is positioned in the mortise member, the extension being capable of being engaged in a sliding member (100) for guiding and retaining the tenon member.

7. Device according to claim 6, **characterised in that** the extension (54) has a cross-section which is generally T-shaped.

8. Assembly for driving heald frames (1) of a weaving loom, **characterised in that** it comprises at least one device (20, 40) according to any one of the preceding claims and a set of guides (100) which are each capable of receiving an extension (54) of the nut (45) of the device, each guide having, in cross-section, a shape (l₁₀₁) such that it counteracts a withdrawal of the extension in a direction (Y-Y') which is generally perpendicular relative to the sliding direction (X₂) of the extension in the guide.

9. Assembly according to claim 8, **characterised in that** the guide (100) can be moved in a direction (Y-Y') generally perpendicular relative to the sliding direction (Y₂).

10. Weaving loom provided with a device (20, 40) according to any one of claims 1 to 7 or an assembly (20, 40, 100) according to either claim 8 or claim 9.

## Patentansprüche

1. Vorrichtung zum Ankoppeln eines Schaftrahmens an ein Bewegungsübertragungselement einer Schaftmaschine, wobei die Vorrichtung ein einen Zapfen bildendes Steckorgan (40), das auf dem Übertragungselement (9) montiert ist, und ein ein Zapfenloch bildendes Aufnahmeorgan (20), das an dem Rahmen (1) befestigt ist, umfasst, wobei das Zapfenlochorgan mit einem Mittelspalt für den Durchgang des Übertragungselements versehen ist und beidseitig des Spalts Kontaktflächen (27, 28) definiert, die dazu dienen, mit dem Zapfenorgan für die Übertragung von Kräften zusammenzuarbeiten, **dadurch gekennzeichnet, dass** das Zapfenelement aus einer Anordnung (40) gebildet wird, die umfasst
- eine auf einen Gewindebereich (9a) des Übertragungselements (9) geschraubte Mutter (41);
- eine Kopplungsnuss (45), die mindestens zwei Flächen (51 - 53) bildet, die dazu dienen, mit den Kontaktflächen (27, 28) des Zapfenlochorgans (20) zusammenzuarbeiten, wobei die Nuss mit einer durchgehenden Bohrung (46) für den Durchgang des Übertragungselements und für die Aufnahme der Mutter mit der Möglichkeit der Rotation versehen ist;
- eine mit einer Mittelbohrung (56) für den Durchgang des Übertragungselements versehene Hülse (55), die geeignet ist, die Mutter zur Drehung um das Übertragungselement anzutreiben durch die Bohrung der Nuss hindurch,
- eine Kontermutter (62) zum Festziehen der Hülse gegen die zuvor erwähnte Mutter.

2. Vorrichtung nach Anspruch 1, **dadurch gekennzeichnet, dass** die Mutter (41) und die Hülse (55) mit Reliefs (43, 44, 59, 60) mit korrespondierenden Formen versehen sind, die eine Verzahnung der Mutter und der Hülse gestatten.

3. Vorrichtung nach einem der Ansprüche 1 oder 2, **dadurch gekennzeichnet, dass** die Hülse (55) mit einem Kopf (61) mit polygonalem Querschnitt versehen ist.

4. Vorrichtung nach einem der vorhergehenden Ansprüche, **dadurch gekennzeichnet, dass** die Bohrung (46) der Nuss (45) zwei innen liegende Absätze (48, 49) umfasst, die jeweils zu den zwei Öffnungen (46a, 46b) der Bohrung gerichtet sind und dazu dienen, jeweils mit den entsprechenden Flächen (41a, 57) der Mutter (41) und der Hülse (55) zusammenzuarbeiten.

5. Vorrichtung nach einem der vorhergehenden Ansprüche, **dadurch gekennzeichnet, dass** die Nuss (45) mit mindestens einem Vorsprung (50) versehen ist, der geeignet ist, in den Spalt (29) des Zapfenlochorgans (20) einzugreifen.

6. Vorrichtung nach einem der vorhergehenden Ansprüche, **dadurch gekennzeichnet, dass** die Nuss (45) mit einer Erstreckung (54) versehen ist, die entgegengesetzt zu dem Zapfenlochorgan (20) gerichtet ist, wenn das Zapfenorgan (40) in Stellung in dem Zapfenlochorgan ist, wobei die Erstreckung geeignet ist, in eine Gleitschiene (100) zur Führung und zum Halten des Zapfenorgans einzugreifen.

7. Vorrichtung nach Anspruch 6, **dadurch gekennzeichnet, dass** die Erstreckung (54) einen im Wesentlichen T-förmigen Querschnitt aufweist.

8. Antriebsanordnung für Schaftrahmen (1) einer Webmaschine, **dadurch gekennzeichnet, dass** sie mindestens eine Vorrichtung (20, 40) nach einem der vorhergehenden Ansprüche und einen Satz von Führungen (100) umfasst, die geeignet sind, jede eine Erstreckung (54) der Nuss (45) der Vorrichtung aufzunehmen, wobei jede Führung im Querschnitt eine Form (l₁₀₁) derart aufweist, dass sie sich gegen ein Herausziehen der Erstreckung gemäß einer Richtung (y-y') widersetzt, die im Wesentlichen senkrecht zur Gleitrichtung (X₂) der Erstreckung in der Führung ist.

9. Anordnung nach Anspruch 8, **dadurch gekennzeichnet, dass** die Führung (100) gemäß einer Richtung (y-y') im Wesentlichen senkrecht zur Gleitrichtung (y₂) beweglich ist.

10. Webmaschine, ausgerüstet mit einer Vorrichtung (20, 40) nach einem der Ansprüche 1 bis 7 oder mit einer Anordnung (20, 40, 100) nach einem der Ansprüche 8 oder 9.
